# EUROPÄISCHE PATENTSCHRIFT

(11) **EP 0 465 905 B1**
(45) Veröffentlichungstag und Bekanntmachung des Hinweises auf die Patenterteilung: **31.03.1993**
(21) Anmeldenummer: 91110360.4
(22) Anmeldetag: 24.06.1991
(51) Int. Cl.: E04B 9/24

(54) **Deckenverkleidung**
Ceiling cladding
Revêtement de plafond

(30) Priorität: 12.07.1990 DE 9010504 U
(43) Veröffentlichungstag der Anmeldung: 15.01.1992
(73) Patentinhaber: Wilhelmi Werke GmbH & Co.KG, D-35631 Lahnau (DE)
(72) Erfinder: Schmitt-Raiser, Karl August, Dipl.-Ing. (FH), W-6330 Wetzlar 15 (DE)
(74) Vertreter: Missling, Arne, Dipl.-Ing.

(56) Entgegenhaltungen:
- DE-A- 1 409 938
- DE-B- 2 915 385
- DE-U- 9 010 504
- US-A- 4 696 141

## Beschreibung

Die Erfindung besteht aus einer Deckenverkleidung mit einem aus Längsträgern mit einem oberen und einem unteren beidseitigen Flansch und mit über den Längsträgern angeordneten und mit diesen verbundenen, Querträgern mit einem unteren einseitigen Flansch aufgebauten Raster aus einzelnen Rasterfeldern, in denen jeweils eine Platte eingehängt ist, die zu den benachbarten Platten allseits gleiche und geringe Abstände aufweist und mit Aufhängeelementen versehen ist, mit deren Hilfe sie in das zugehörige Rasterfeld eingehängt und unverrückbar arretiert werden kann.

Deckenverkleidungen dieser Art müssen leicht montierbar sein, und zwar Platte für Platte. Eine gewisse Schwierigkeit bildet der Abschluß des Zusammenbaus der Deckenverkleidung, wenn die letzte Platte eingefügt werden muß. Da der Raum oberhalb der Deckenverkleidung dann nicht mehr frei zugänglich ist, können beispielsweise federnde Arretierungen vorgesehen sein, die zulassen, daß die letzte Platte auf einer Seite eingehängt wird, um diese Seite verschwenkt und schließlich in ihrer endgültigen Lage federnd arretiert wird.

Derartige bekannte Deckenverkleidungen haben den Nachteil, daß es Aufwendig und schwierig ist insbesondere die erste Platte an dem Plattenverbund anzubauen oder aber die letzte Platte einzusetzen. Oftmals ist es erforderlich sämtliche Platten vom Rand her abzubauen bis die gewünschte Platte abgenommen werden kann.

Der Erfindung liegt die Aufgabe zugrunde, bei einer Deckenverkleidung der eingangs bezeichneten Art dafür zu sorgen, daß jede beliebige Platte, also auch die letzte, ohne Schwierigkeiten eingebaut und auch wieder ausgebaut werden kann. Der einfache Aufbau der Deckenverkleidung soll dabei beibehalten werden, insbesondere sollen die Aufhängeelemente aus einfachen Abkantprofilen bestehen, und die Handhabung sowohl beim Ein- als auch beim Ausbau soll denkbar einfach sein. Es versteht sich, daß die Anordnung so getroffen werden muß, daß beim Ein- und Ausbau mit einer beliebigen Platte geendigt bzw. begonnen werden kann. Schließlich ist sicherzustellen, daß der Fugen-Abstand zwischen den Platten minimal ist, und daß jede einzelne Platte im eingebauten Zustand in den beiden Achsrichtungen der Längs- und Querträger sicher arretiert ist.

Gemäß der Erfindung wird die Aufgabe mit Hilfe der im Hauptanspruch angegebenen Merkmale gelöst.

Besonders vorteilhafte Ausgestaltungen der Erfindung sind in den Unteransprüchen dargelegt.

Durch die Erfindung wird die Aufgabe in überraschend einfacher Art und Weise gelöst. So sind insbesondere gegenüber bekannten Konstruktionen keinerlei zusätzlichen Bauelemente erforderlich. Ganz im Gegenteil können die Aufhängelemente für die Platten vereinfacht werden. Die Konstruktion der Längs- und der Querträger ist gegenüber dem Stand der Technik nicht verändert worden. Die gemäß der Erfindung erforderlichen Ausnehmungen in den Seitenwangen der Platten erfordern keinen zusätzlichen Aufwand und werden bei der Gestaltung des zugehörigen Schnitt- bzw. Abkantwerkzeuges gleich mit berücksichtigt. Die Arretierung, die nunmehr eine vorher nicht vorhandene zweite Stirnseite der Platte bildet, kann als getrenntes Bauteil hergestellt und in einfacher Weise mit den Seitenwangen der Platte verbunden werden; es ist aber auch denkbar, daß die Arretierung zweigeteilt ist und aus kurzen Anschlußstücken besteht, die mit den Seitenwangen einstückig ausgebildet sind. Überhaupt ist die konstruktive Ausbildung sowohl der Einhängelaschen als auch der Arretierung in großem Umfang veränderbar, ohne die Erfindung zu verlassen.

Sowohl der Zusammenbau als auch die Demontage der Deckenverkleidung gestalten sich gegenüber den bekannten Ausführungen überraschend einfach; die näheren Einzelheiten dazu und weitere Vorteile der Erfindung werden nachstehend anhand der Zeichnung an einem Ausführungsbeispiel näher erläutert. Es zeigen
- Fig. 1: das Rasterfeld einer Deckenverkleidung,
- Fig. 2a: einen Schnitt B-B aus Figur 1 mit fertig zusammengebauter Deckenverkleidung,
- Fig. 2b: den gleichen Schnitt B-B aus Figur 1, jedoch während des Ein- bzw. Ausbaus der Deckenverkleidung,
- Fig. 3a: eine Einzelheit C aus Figur 2a,
- Fig. 3b: desgleichen, jedoch mit rechtwinklig abgeschwenkter Platte,
- Fig. 4: einen Schnitt A-A aus Figur 1 und
- Fig. 5: eine räumliche Darstellung der erfindungsgemäßen Anordnung.

Eine Deckenverkleidung entsprechend der Erfindung besteht zunächst gemäß Figur 1 aus einem System von Längsträgern 1 und Querträgern 2, die miteinander in fachüblicher und in der Zeichnung nicht weiter ausgeführten Weise verbunden sind; sie bilden auf diese Weise ein rechteckiges Rasterfeld. Die Längsträger 1 haben entsprechend Figur 4 ein Profil, das aus einem Steg 11 sowie einstückig damit aus einem unteren Flansch 12 und einem oberen Flansch 13 besteht; beide Flansche 12; 13 können in der in Figur 4 dargestellten Weise mit abgekanteten Führungs- bzw. Versteifungsleisten versehen sein.

Die L-förmigen Querträger 2 sind entsprechend Figuren 3 bis 5 einstückig aus einem senkrechten Steg 21 und einem abgekanteten waagerechten Flansch 22 zusammengesetzt. Sie sind mit Hilfe von Schraubverbindungen 4 (Figur 5) an Aufhängeelementen 3 befestigt, die ihrerseits starr in der nicht dargestellten Gebäudedecke eingebunden sind.

Die eigentliche Deckenverkleidung wird von Platten 5 gebildet, von denen in der Zeichnung allerdings nur der für das Verständnis notwendige Rahmen aus Blech oder dergleichen gezeigt ist. Zwei spiegelbildlich ausgeführte Seitenwangen 51 bilden die Begrenzung der jeweiligen Platte 5 zu den Längsträgern 1; zur Versteifung sind in herkömmlicher Art an den Seitenwangen Flansche angekantet. Eine erste Stirnseite 52 (Figur 5) grenzt an den beiden Seitenwangen 51 an; sie ist hier als einfacher senkrechter Steg ausgebildet, der aus der Bodenplatte abgekantet ist. Die der Stirnseite 52 gegenüberliegende Stirnseite wird, wie ebenfalls am einfachsten in Figur 5 zu erkennen ist, von einer Arretierung 56 gebildet, die aus einem senkrechten Stegblech 561 und einem daraus abgekanteten Auflageflansch 562 besteht. Der Auflageflansch 562 ist dabei so angeordnet, daß er in eingebautem Zustand der Platte auf dem Flansch 22 des Querträgers 2 aufliegt.

In Figur 2 und Figur 3 sind Ausnehmungen 53 in den Seitenwangen 51 zu erkennen; im stehengebliebenen Bereich der Seitenwangen 51 sind Einhängelaschen 55 mittels einer Schweißverbindung 551 angebracht. Vor allem in Figur 4 ist die Form der Einhängelaschen 55 gut zu erkennen. Es sind (Figur 2) flache Stegbleche 552, deren längsovaler Umfang aus zwei parallelen Kanten besteht, die miteinander durch Halbkreisbögen verbunden sind. Aus Figur 3 in Verbindung mit Figur 4 ist ohne weiteres zu entnehmen, daß ein Achsbolzen 553 im Mittelpunkt des in Figur 3a linken Halbkreises am Umfang des Stegbleches 552 durch eine doppelte Punktschweißung, die die Schweißverbindung 551 bildet, sowohl mit dem Bereich 57 der Seitenwangen 51 als auch mit dem Stegblech 552 starr verbunden ist.

Die Wirkungsweise der Anordnung läßt sich am einfachsten anhand der Figuren 2a und 2b verfolgen. In der Figur 2a sind die drei gezeichneten Platten 5 gebrauchsfertig eingehängt. Jede Platte 5 ist nach drei Seiten hin formschlüssig arretiert. Beide Seitenwangen schlagen (Figur 5) an den Längsträgern 1 an; eine Verschiebung der Platten 5 nach links (Figur 3a) ist ebenfalls nicht möglich, weil die Stegbleche 561 an den Flanschen 22 der Querträger 2 anliegen. Lediglich eine geringfügige Verschiebung der Platten 5 um den Abstand d bis zum nächsten Stegblech 561 wäre möglich, wenn nicht Fugenbänder 565 eingesetzt werden, die den Spalt ausfüllen und die Platten im Montagezustand gegeneinander fixieren. Bei Weglassen der Fugenbänder würde die Verschiebung um den Abstand d nicht genügen, um die Arretierung 56 mit dem Flansch 22 außer Eingriff zu bringen, so daß die Platte 5 in dieser Weise nicht demontiert werden kann.

Der Ausbau einer Platte 5 ist stattdessen in Figur 2b dargestellt. Die mittlere Platte soll aus der Deckenverkleidung entnommen werden. Zu diesem Zweck wird die rechtsbenachbarte Platte 5 so weit im Uhrzeigersinn um eine Drehachse D2 verschwenkt, bis die Arretierung 56 der mittleren Platte 5 mit dem zugehörigen Flansch 22 des Querträgers 2 außer Eingriff gerät und nun diese Platte 5 um den Drehpunkt D1 ihrer Einhängelasche 55 im Gegenuhrzeigersinn frei schwenkbar ist, so daß sie nunmehr die in Figur 3b gezeichnete Lage einnehmen kann. Damit ist ohne Gewalt und ohne weitere Schwierigkeiten ein Rasterfeld geöffnet. Die Konstruktion der Einhängelaschen 55 kann in bewährter Weise so vorgenommen werden, daß in dieser Lage die Platte 5 ausgehängt werden kann. Der Zusammenbau der Deckenverkleidung erfolgt in umgekehrter Reihenfolge, unterscheidet sich aber im Prinzip nicht von der Demontage.

Die Erfindung ist durchaus nicht auf das beschriebene Ausführungsbeispiel beschränkt, vielmehr sind mannigfache Abwandlungen der Konstruktion denkbar, ohne den Schutzumfang der Erfindung zu verlassen. Beispielsweise ist die Ausnehmung 53 in ihrer Form durchaus beliebig; ihre Abmessungen müssen lediglich sicherstellen, daß die Arretierung 56 außer Eingriff gerät, bevor die Seitenwangen 51 an den Stegen 21 der Querträger 2 anschlagen. Ferner müssen sie eine Schwenkbewegung der Platte 5 um den Drehpunkt D2 in einem Umfang zulassen, daß die links davon befindliche Platte 5 soweit nach rechts verschoben werden kann, daß die Arretierung 56 gelöst ist.

## Patentansprüche

1. Deckenverkleidung mit einem aus Längsträgern mit einem oberen und einem unteren beidseitigen Flansch und mit über den Längsträgern angeordneten und mit diesen verbundenen, Querträgern mit einem unteren einseitigen Flansch aufgebauten Raster aus einzelnen Rasterfeldern, in denen jeweils eine Platte eingehängt ist, die zu den benachbarten Platten allseits gleiche und geringe Abstände aufweist und mit Aufhängeelementen versehen ist, mit deren Hilfe sie in das zugehörige Rasterfeld eingehängt und unverrückbar arretiert werden kann, dadurch gekennzeichnet, daß
- an den beiden zu den Längsträgern (1) parallelen Seitenwangen (51) der Platte (5) in deren unteren Bereich (57) Einhängelaschen (55) befestigt sind, die bei eingehängter Platte (5) auf jeweils einem unteren Flansch (12) zweier benachbarter Längsträger (1) aufliegen und zwei momentane Drehachsen (D1; D2) für die Platte (5) bilden,
- oberhalb der Einhängelaschen (55) die Platte (5) an einer ersten Stirnseite (52) eine sich quer zu den Seitenwangen (51) erstreckende, durchgehende Ausnehmung (53) besitzt und der Flansch (22) jedes Querträgers (2) von der Ausnehmung (53) weg gerichtet ist,
- der waagerechte Abstand (a) der Ausnehmung (53) von dem Steg (21) des jeweiligen Querträgers (2) und der senkrechte Abstand (h) der Ausnehmung (53) von dem Flansch (22) des Querträgers (2) so groß ist, daß die Platte (5) aus ihrer Ruhelage um die Drehachsen (D1; D2) in beiden Drehrichtungen verschwenkt werden kann,
- eine der ersten Stirnseite (52) gegenüberliegende, zweite Stirnseite der Platte (5) eine Arretierung (56) aufweist, die im eingehängten Zustand der Platte (5) auf dem Flansch (22) des jeweiligen Querträgers (2) aufliegt,
- die dem Flansch (22) überlappende Breite (b) der Arretierung (56) sowohl kleiner ist als der freie, waagerechte Abstand (a) zwischen der Stirnwand (531) der Ausnehmung (53) der Platte (5) und dem Steg (21) des jeweiligen Querträgers (2) als auch der Breite des Flansches (22) am Quersteg (2).

2. Deckenverkleidung nach Anspruch 1, dadurch gekennzeichnet, daß die Einhängelasche (55) aus einem flachen Stegblech (552) und einem Achsbolzen (553) besteht, die miteinander starr verbunden sind.

3. Deckenverkleidung nach Anspruch 2, dadurch gekennzeichnet, daß das Stegblech (552) längsoval ist, seine beiden Stirnseiten als Kreisbögen ausgeführt sind und die die Kreisbögen verbindenden Längsseiten im eingehängten Zustand der Platte (5) waagrecht sind.

4. Deckenverkleidung nach Anspruch 3, dadurch gekennzeichnet, daß das Stegblech (552) über die beiden Kreisbögen kürzer ist als der Abstand zwischen den Flanschen (12; 13) der Längsträger (1).

5. Deckenverkleidung nach einem der Anspruche 3 oder 4, dadurch gekennzeichnet, daß der Achsbolzen (553) im Mittelpunkt des auf die Platte (5) hin gerichteten Kreisbogens befestigt ist.

6. Deckenverkleidung nach Anspruch 1, dadurch gekennzeichnet, daß die Arretierung (56) einstückig aus einem an der zweiten Stirnseite der Platte (5) befestigten, senkrechten Stegblech (561) und einem waagerechten Flansch (562) der Breite (b) besteht, und daß der Flansch (562) so abgekantet ist, daß er bei Überlappung über den Flansch (22) des Querträgers (2) nur eine Schwenkung der Platte (5) um die von dieser Seite der Platte (5) abgewandte Drehachse (D2) zuläßt.

7. Deckenverkleidung nach einem der Ansprüche 1 bis 6, dadurch gekennzeichnet, daß der obere Flansch des Längsträgers abgewinkelt ist und daß die Einhängelasche (55) eine solche Länge aufweist, daß sie im oberen abgewinkelten Bereich des Längsträgers 1 eingreift.

## Claims

1. A ceiling cladding with a lattice composed of longitudinal members with an upper and a lower bilateral flange and cross members with a lower unilateral flange, fitted above the longitudinal members and connected with these, the lattice consisting of individual lattice zones in each of which a tile is suspended which is equidistant from and in close proximity to the adjoining tiles on all sides and is provided with suspension elements, with the aid of which it can be suspended and locked immovably into the appropriate lattice zone, characterised in that
- on the two side pieces (51) of the tile (5) parallel to the longitudinal members (1), suspension plates (55) are fixed in their lower region (57), which when the tile (5) is suspended in position rest in each case on a lower flange (12) of two adjoining longitudinal members (1) and form two instantaneous pivots (D1; D2) for the tile (5),
- above the suspension plates (55) the tile (5) has on a first front side (52) a continuous recess (53) extending transversely to the side pieces (51), and the flange (22) of each cross member (2) points away from the recess (33),
- the horizontal distance (a) of the recess (53) from the web (21) of the respective cross member (2) and the vertical distance (h) of the recess (53) from the flange (22) of the cross member (2) is large enough for the tile (5) to be swung from its resting position about the pivots (D1: D2) in both directions of rotation,
- a second front side opposite the first front side (52) of the tile (5) bears a stop (56) which rests on the flange (22) of the respective cross member (2) when the tile (5) is in suspended position,
- the width (b) of the stop (56) overlapping with the flange (22) is both smaller than the free horizontal distance (a) between the front side (531) of the recess (53) of the tile (5) and the web (21) of the respective cross member (2) and also less than the width of the flange (22) on the cross web (2).

2. A ceiling cladding as claimed in claim 1, characterised in that the suspension plate (55) consists of a flat web plate (552) and a pivot pin (553), which are rigidly connected together.

3. A ceiling cladding as claimed in claim 2, characterised in that the web plate (552) is longitudinally oval, its two front sides are designed as circular arcs and the longitudinal sides connecting the circular arcs are horizontal when the tile (5) is in suspended position.

4. A ceiling cladding as claimed in claim 3, characterised in that the web plate (552) is shorter over the two circular arcs than the distance between the flanges (12; 13) of the longitudinal members (1).

5. A ceiling cladding as claimed in one of the claims 3 or 4, characterised in that the pivot pin (553) is fixed at the centre of the circular arc pointing towards the tile (5).

6. A ceiling cladding as claimed in claim 1, characterised in that the stop (56) consists of a vertical web plate (561) fixed to the second front side of the tile (5) and a horizontal flange (562) of width (b) all in one piece and that the flange (562) is folded in such a way that, when overlapping with the flange (22) of the cross member (2), it only permits swinging of the tile (5) about the pivot (D2) turned away from this side of the tile (5).

7. A ceiling cladding as claimed in one of the claims 1 to 6, characterised in that the upper flange of the longitudinal member is angled and that the length of the suspension plate (55) is such that it reaches into the upper angled region of the longitudinal member 1.

## Revendications

1. Revêtement de plafond comprenant un treillis constitué de longerons présentant une aile supérieure et une aile inférieure sur leurs deux côtés, et de traverses présentant une aile inférieure sur un côté, montées au-dessus des longerons et liées à ceux-ci, ces longerons et traverses constituant des cadres unitaires, dans chacun desquels est suspendue une plaque qui laisse des intervalles étroits et égaux de toutes parts entre elle et les plaques voisines, et qui est pourvue d'éléments de suspension, à l'aide desquels elle est suspendue dans le cadre correspondant et peut être bloquée avec impossibilité de se déplacer,
caractérisé en ce que des pattes de suspension (55) sont fixées sur les deux faces latérales (51) parallèles aux longerons (1) de la plaque (5), dans la partie inférieure (57) de celles-ci, et, lorsque la plaque (5) est suspendue, reposent chacune sur une aile inférieure (12) d'un longeron voisin (1) et constituent pour la plaque (5) deux axes momentanés (D1; D2) de pivotement,
en ce qu'au-dessus des pattes de suspension (55) la plaque (5) présente, sur une première face frontale (52), un évidement (53) s'étendant d'un bord à l'autre perpendiculairement aux faces latérales (51), l'aile (22) de chaque traverse (2) étant dirigée à l'opposé de cet évidement (53),
en ce que l'écart horizontal (a) entre l'évidement (53) à l'âme (21) de la traverse (2) considérée, et l'écart vertical (h) entre l'évidement (53) et l'aile (22) de la traverse (2), sont de dimensions telles que la plaque (5) peut pivoter, en quittant sa position de repos, autour des axes (D1; D2) dans les deux sens de rotation,
en ce qu'une deuxième face frontale de la plaque (5) opposée à la première face frontale (52) porte un élément d'arrêt (56), qui, lorsque la plaque (5) est suspendue, repose sur l'aile (22) de la traverse (2) considérée,
en ce que la largeur (b) de l'élément d'arrêt (56) qui recouvre l'aile (22) est plus petite à la fois que l'écart (a) horizontal, lire, entre la paroi frontale (531) de l'évidement (53) de la plaque (5) et l'âme (21) de la traverse (2) considérée, et que la largeur de l'aile (22) de la transverse (2).

2. Revêtement de plafond selon la revendication 1, caractérisé en ce que la patte de suspension (55) se compose d'un élément métallique plat (552) et d'un boulon formant axe (553), qui sont assemblés l'un à l'autre de manière rigide.

3. Revêtement de plafond selon la revendication 2, caractérisé en ce que l'élément métallique plat (552) est oblong, ses deux faces frontales sont en arc de cercle, et les deux côtés longitudinaux reliant les deux arcs de cercle sont horizontaux lorsque la plaque (5) est suspendue.

4. Revêtement de plafond selon la revendication 3, caractérisé en ce que l'élément métallique plat (552) y compris les deux arcs de cercle est plus court que l'écart entre les ailes (12, 13) des longerons (1).

5. Revêtement de plafond selon l'une des revendications 3 ou 4, caractérisé en ce que le boulon formant axe (553) est fixé au centre de l'arc de cercle orienté vers la plaque (5).

6. Revêtement de plafond selon la revendication 1, caractérisé en ce que l'élément d'arrêt (56) est constitué d'une seule pièce, avec une âme métallique (561), verticale, fixée sur la deuxième face frontale de la plaque (5) et une aile horizontale (562) de largeur (b), et en ce que l'aile (562) est pliée de manière telle qu'elle n'autorise, lorsqu'elle repose sur l'aile (22) de la traverse (2), qu'un pivotement de la plaque (5) autour de l'axe (D2) le plus éloigné de cette face de la plaque (5).

7. Revêtement de plafond selon l'une des revendications 1 à 6, caractérisé en ce que l'aile supérieure du longeron (1) est repliée et en ce que la patte de suspension (55) présente une longueur telle qu'elle vient en prise avec la zone repliée supérieure du longeron (1).
